# EUROPÄISCHE PATENTSCHRIFT

(11) **EP 0 528 173 B1**
(45) Veröffentlichungstag und Bekanntmachung des Hinweises auf die Patenterteilung: **01.02.1995**
(21) Anmeldenummer: 92111995.4
(22) Anmeldetag: 14.07.1992
(51) Int. Cl.: F24C 7/00

(54) **Herd mit sensorgesteuertem Pyrolysestart**
Sensor controlled cleaning-start for a pyrolytic oven
Four à démarrage de nettoyage par pyrolyse commandé par un capteur

(30) Priorität: 19.08.1991 DE 4127388
(43) Veröffentlichungstag der Anmeldung: 24.02.1993
(73) Patentinhaber: BOSCH-SIEMENS HAUSGERÄTE GmbH, 81669 München (DE)
(72) Erfinder: Waigand, Helmut, Dipl.-Ing., W-8221 St. Georgen (DE); Wallner, Gottfried, Dipl.-Ing., W-8221 Tengling (DE)

(56) Entgegenhaltungen:
- EP-A- 0 380 733
- EP-A- 0 459 131
- DE-U- 9 112 786
- US-A- 4 481 404

## Beschreibung

Die Erfindung bezieht sich auf einen Herd mit pyrolytischer Selbstreinigung, dessen Muffel durch ein in wenigstens einem Wandbereich angeordnetem Heizelement und ggf. mit zusätzlicher Umluftheizung betreibbar ist, wobei die Muffel durch ein Umluftgebläse belüftbar und mit Mitteln zur pyrolytischen Selbstreinigung ausgerüstet ist.

Die Möglichkeit mit Hilfe pyrolytischer Selbstreinigung einer Garraumverschmutzung über ein zumutbares Maß vorzubeugen, bzw. eine solche Verschmutzung zu beseitigen, ist hinlänglich bekannt. Die Entscheidung zur Einleitung des pyrolytischen Reinigungsvorganges oblag bisher weitestgehend dem Bediener, also der Hausfrau, wobei es auch zu pyrolytischen Selbstreinigungsvorgängen, die objektiv nicht generell begründet sind, kam. Die Konsequenz solcher individueller Reinigungszyklen mit Hilfe der pyrolytischen Selbstreinigung besteht darin, daß neben Energieverschwendung auch die Emailbeschichtung des Herdes leidet.

Die Aufgabe der Erfindung besteht darin, elektronische Mittel vorzusehen, die pyrolytische Reinigungsvorgänge objektiv begründet.

Die erfindungsgemäße Anordnung zur Lösung dieser Aufgabe ist dadurch gekennzeichnet, daß im Garraum eine betriebsbedingte Backofenverschmutzungswerte erfassende Sensorik angeordnet ist, daß die Sensorik mit dem Eingang einer Auswerteschaltung verbunden ist, daß die Auswerteschaltung die Eingangswerte der Sensorik frequenzumsetzt, digitalisiert, aufzählt, speichert und verkettet, daß die Auswerteschaltung einen Verschmutzungsgrad ausgabeseitig signalisiert und daß die Auswerteschaltung eine Pyrolyseeinleitung empfiehlt und/oder durchführt.

Durch die erfindungsgemäße Anordnung wird der Reinigungsvorgang der Backofenmuffel durch eine Sensorik, die in Verbindung mit einer Auswerteschaltung die Verschmutzung objektiv beurteilt, gesteuert. Dabei beinhaltet die Sensorik einen vorwiegend kapazitiv arbeitenden Sensor, der aus mindestens zwei Leiterbahnen, die auf einem emaillierten Metallplättchen voneinander isoliert angeordnet sind, besteht. Weitere, vorteilhafte Ausgestaltungen der Erfindung sind in den Unteransprüchen enthalten. Ein Ausführungsbeispiel nach der Erfindung ist im folgenden anhand der Zeichnung näher beschrieben. Es zeigt:
- Fig. 1: ein Blockschaltbild für die Aufbereitung des Sensorsignals,
- Fig. 2: ein Blockschaltbild für die Weiterverarbeitung des aufbereiteten Sensorsignals,
- Fig. 3: eine Ausführungsform des Verschmutzungssensors.

Das Blockschaltbild gemäß Fig. 1 zeigt einen Herd mit Backofenbetrieb 1, einen Herd mit ausschließlich Mikrowellenbetrieb 2, einen Sensor 3, einen Oszillator mit angeschlossenem Frequenzwandler 4, eine Digitalisierungsstufe 5, ein JK-Flip-Flop 6 und einen Taktgenerator 7.

Befindet sich der Herd im Zustand Backofenbetrieb eingeschaltet, (kein ausschließlicher Mikrowellenbetrieb), dann soll der Sensor 3 zugeschaltet sein und die durch ihn registrierten Verschmutzungswerte zur Auswertung gelangen. Dieser Verschmutzungssensor besteht aus einem emaillierten Metallplättchen mit Leiterbahnen, die vorzugsweise U-förmig ineinander verschlungen sind. Wird infolge des Backofenbetriebes durch z.B. Fett-Tropfen oder andere die Metallbahnen beaufschlagenden Verschmutzungswerte eine Kapazitätsänderung des Sensors erreicht, so bedeutet das eine Frequenzänderung des nachfolgend angeschalteten Oszillators. Der Sensor 3 arbeitet eingangsseitig auf eine Oszillator- und Frequenzwandlerstufe 4, wobei jede Frequenzänderung in eine Spannungsänderung gewandelt wird. Eine nachfolgende Digitalisierungsstufe 5 ermöglicht eine technisch einfache Zählweise der Frequenzänderungen der Oszillatorstufe 4. Gezählt werden diese Frequenzänderungsimpulse durch ein JK-Flip-Flop 6, das von einem Taktgenerator 7 in einem voreingestellten Rhythmus ständig rückgesetzt wird. Damit hat man die Möglichkeit, die Dauer der Frequenzänderung in eine dieser Dauer entsprechenden Impulsfolge in eine Verarbeitungslogik einzuspeichern. Der Sensor liefert damit ein Maß dafür, in welcher Weise und wielange ein Backofenbetrieb Verschmutzungswerte beisteuert, die im Herd, so dieser nicht gereinigt wird, verbleiben. Neben der Anderung der Kapazität des Sensors ändert sich auch das ohm'sche Verhalten der Sensor-Leiterbahnen, da sie parallele Nebenschlüsse ohm'scher Art infolge spezieller Verschmutzungsanteile erfahren. Beide Änderungsarten der elektronischen Eigenschaften des Sensors können zu einer gut auswertbaren Frequenzänderung eines Oszillators herangezogen werden.

Gemäß Fig. 2 ist ein Oderglied 8, ein Zähler 9, eine Verkettungslogik 10, eine Entschlüsselungslogik 11.1, 11.2, 11.3 und 11.4, ein Speicher 12, ein JK-Flip-Flop 13 und eine Abfragetaste 14 erkennbar. Die verarbeiteten und aufbereiteten Sensorsignale gelangen vom JK-Flip-Flop 6 über das Oderglied 8 zum Zähler 9, der die Sensor-Signalfolgen aufzählt. Der Rücksetzungsfall des Zählers 9 ist erreicht, wenn ein Selbstreinigungsvorgang beginnt. Ausgangsseitig ist der Zähler 9 mit der Verkettungslogik 10 verbunden. Außerdem ist der Ausgang des Zählers 9 auf einen Speicher 12 geführt, der den jeweils aktuellen Stand des Zählers 9 enthält. Somit ist bei Netzausfall der durch diesen nicht beeinflußbare Speicherinhalt des Speichers 12 jederzeit wieder in den Zähler 9 einlesbar. Die Rücksetzung dieses Speichers erfolgt ebenso mit einem Selbstreinigungsvorgang. Die Verkettungslogik speist die Entschlüsselungslogik 11.1 bis 11.4 und außerdem führt sie eine Bündelung von Verkettungssignalen über ein JK-Flip-Flop auf den Zähler 9 zurück. Mit Hilfe der Abfragetaste,14 und der Entschlüsselungslogik 11.1 bis 11.4 kann die Hausfrau den Verschmutzungsgrad ihres Backofens abfragen. Darüber hinaus kann starke Verschmutzung signalisiert werden oder auch, wenn es von der Hausfrau gewünscht wird, sofort eine pyrolytische Selbstreinigung automatisch eingeleitet werden. Die Entschlüsselungslogik liefert über eine Anzeige die verschiedenen Verschmutzungsgrade von sauberem Herd bis zu stark verschmutzt nach jeder Abfrage.

Gemäß Fig. 3 ist eine Ausführung des Verschmutzungssensors dargestellt, die ein Basisblech 21 und Leiterbahnen 22 und 23 zeigt. Die Anforderungen an den Sensor, insbesondere elektrische Anforderungen und konstruktive Anforderungen, werden durch die bei Pyrolyse auftretenden Extrembedingungen bestimmt. Der Sensor, der auf einer emaillierten Profilblech streifeneinheit angeordnet ist, sollte bis 500°C temperaturbeständig sein, eine oxidationsfreie Leiterbahn besitzen, abriebfest sein und eine zweckmäßige, nach hinten führende Kontaktierung zulassen. Die elektrischen Anforderungen bestehen darin, daß insbesondere hohe elektrische Übergangswiderstände zwischen den Leiterbahnen und zwischen Leiterbahnen und Basisblech bestehen müssen, die in der Größenordnung von 5 Megaohm liegen können. Hingegen soll der Berührungswiderstand zur Leiterbahn sehr klein sein, d.h. die Leiterbahnen dürfen keine hochohmige Oxidschicht bilden. Außerdem ist anzustreben, daß die Leiterbahn einen elektrischen Widerstand über den geforderten Temperaturbereich besitzt, der sich nur unwesentlich ändert. Konstruktiv ist eine der möglichen Ausführungsformen des Sensors dadurch bestimmt, daß der Sensor aus mindestens zwei Leiterbahnen besteht, die auf einem emaillierten Metallplättchen voneinander isoliert angeordnet sind, wobei die beiden Sensor-Leiterbahnen U-Form besitzen und sich gegenüberstehend derart angeordnet sind, daß jeweils ein U-Schenkel in das offene, gegenüberliegende U eintaucht. Innerhalb der Muffel wird der Sensor vorzugsweise in einem seitlichen Wandbereich der Muffel angeordnet. Es ist daher anzustreben, daß eine besondere, jeweils muffelspezifische und verschmutzungstypische Seitenwand ausgewählt wird, damit insgesamt für pyrolytische Selbstreinigung nur ein Sensor eingesetzt werden muß.

## Patentansprüche

1. Herd mit pyrolytischer Selbstreinigung, dessen Muffel durch ein in wenigstens einem Wandbereich angeordnetes Heizelement und ggf. mit zusätzlicher Umlauftheizung betreibbar ist, wobei die Muffel durch ein Umluftgebläse belüftbar und mit Mitteln zur pyrolytischen Selbstreinigung ausgerüstet ist, **dadurch gekennzeichnet,** daß im Garraum eine betriebsbedingte Backofen-Verschmutzungswerte erfassende Sensorik angeordnet ist, daß die Sensorik mit dem Eingang einer Auswerteschaltung verbunden ist, daß die Auswerteschaltung die Eingangswerte der Sensorik frequenzumsetzt, digitalisiert aufzählt, speichert und verkettet, daß die Auswerteschaltung einen Verschmutzungsgrad ausgabeseitig signalisiert und daß die Auswerteschaltung eine Pyrolyseeinleitung empfiehlt und/oder durchführt.

2. Herd mit pyrolytischer Selbstreinigung nach Anspruch 1, dadurch gekennzeichnet, daß die Sensorik aus einem vorwiegend kapazitiv wirkenden Sensor (3) besteht.

3. Herd mit pyrolytischer Selbstreinigung nach Anspruch 2, dadurch gekennzeichnet, daß der Sensor aus mindestens zwei Leiterbahnen (22, 23), die auf einem emaillierten Metallplättchen voneinander isoliert angeordnet sind, besteht.

4. Herd mit pyrolytischer Selbstreinigung nach Anspruch 3, dadurch gekennzeichnet, daß die beiden Sensor-Leiterbahnen (22, 23) U-Form besitzen und sich gegenüberstehend derart angeordnet sind, daß ein U-Schenkel in das offene gegenüberliegende U jeweils eintaucht.

5. Herd mit pyrolytischer Selbstreinigung nach Anspruch 2, dadurch gekennzeichnet, daß der kapazitive Sensor (3) in einem, vorzugsweise seitlichen, Wandbereich der Muffel angeordnet ist.

## Claims

1. Stove with pyrolytic self-cleaning, the muffle of which is operable by a heating element arranged in at least one wall region and, in a given case, by additional circulation heating, wherein the muffle is ventilatable by a circulation blower and equipped with means for pyrolytic self-cleaning, characterised thereby, that a sensor system, which detects operationally caused baking oven contamination values, is arranged in the cooking chamber, that the sensor system is connected with the input of an evaluating circuit, that the evaluating circuit transduces the frequency of the input values of the sensor system, counts them in digitalised form and stores and interlinks them, that the evaluating circuit at the output signals a degree of contamination and that the evaluating circuit recommends and/or performs an initiation of pyrolysis.

2. Stove with pyrolytic self-cleaning according to claim 1, characterised thereby, that the sensor system consists of a sensor (3), which predominantly acts capacitively.

3. Stove with pyrolytic self-cleaning according to claim 2, characterised thereby, that the sensor consists of at least two conductor tracks (22, 23), which are arranged one insulated from the other on an enamelled metal platelet.

4. Stove with pyrolytic self-cleaning according to claim 3, characterised thereby, that both the sensor conductor tracks (22, 23) are of U-shape and are arranged one opposite the other and that one U-limb each time enters into the open opposite U-limb.

5. Stove with pyrolytic self-cleaning according to claim 2, characterised thereby, that the capacitive sensor (3) is arranged in a preferably lateral wall region of the muffle.

## Revendications

1. Foyer à autonettoyage pyrolytique, dont le moufle peut fonctionner avec un élément de chauffage disposé dans au moins un élément de paroi et éventuellement avec un chauffage supplémentaire à circulation d'air, le moufle pouvant être aéré par un ventilateur de circulation d'air et étant équipé de moyens pour réaliser l'autonettoyage pyrolytique, caractérisé en ce qu'un système de détection détectant des valeurs de salissement du four de cuisson, conditionnées par le fonctionnement, est disposé dans l'espace de cuisson, que le dispositif de détection est relié à l'entrée d'un circuit d'évaluation, que le circuit d'évaluation exécute une conversion de fréquence, une numérisation, un comptage, une mémorisation et un chaînage des valeurs d'entrée du dispositif de détection, que le circuit d'évaluation signale, côté sortie, un degré de salissement et que le circuit d'évaluation recommande et/ou exécute le déclenchement d'une pyrolyse.

2. Foyer à autonettoyage pyrolytique selon la revendication 1, caractérisé en ce que le dispositif de détection est constitué par un détecteur (3) qui agit d'une manière prépondérante de façon capacitive.

3. Foyer à autonettoyage pyrolytique selon la revendication 2, caractérisé en ce que le détecteur est constitué par au moins deux voies conductrices (22,23), qui sont disposées, en étant isolées l'une de l'autre, sur une plaquette métallique émaillée.

4. Foyer à autonettoyage pyrolytique selon la revendication 3, caractérisé en ce que les deux voies conductrices (22,23) du détecteur possèdent une forme en U et sont disposées en vis-à-vis de sorte qu'une branche du U pénètre respectivement dans le U opposé ouvert.

5. Foyer à autonettoyage pyrolytique selon la revendication 2, caractérisé en ce que le détecteur capacitif (3) est disposé dans un élément de paroi, de préférence latéral, du moufle.
